# EUROPÄISCHE PATENTSCHRIFT

(11) **EP 0 680 883 B1**
(45) Veröffentlichungstag und Bekanntmachung des Hinweises auf die Patenterteilung: **16.12.1998**
(21) Anmeldenummer: 95105464.2
(22) Anmeldetag: 11.04.1995
(51) Int. Cl.: B65B 35/44

(54) **Zuführ- und Verteilsystem für Gegenstände**
System for feeding and distributing articles
Système d'amenée et de distribution pour articles

(30) Priorität: 03.05.1994 DE 4415561
(43) Veröffentlichungstag der Anmeldung: 08.11.1995
(73) Patentinhaber: PVT Piepenbrock Verpackungstechnik GmbH, 49084 Osnabrück (DE)
(72) Erfinder: Hammacher, Heinz-Peter, Dipl. Ing., D-96049 Bamberg (DE)
(74) Vertreter: Lehmann, Klaus, Dipl.-Ing.

(56) Entgegenhaltungen:
- EP-A- 0 082 123
- DE-A- 3 130 103
- DE-A- 3 243 500
- GB-A- 1 274 788

## Beschreibung

Die Erfindung betrifft ein Verfahren sowie eine Vorrichtung zum Zuführen, Ordnen und Verteilen von Gegenständen auf einem Förderer und zum Einlegen der Gegenstände in Behälter, entsprechend den Oberbegriffen der Ansprüche 1 und 6. Insbesondere sollen das Verfahren und die Vorrichtung der Erfindung zum Zuführen, Ordnen, Verteilen und Einlegen von untereinander gleichen oder gleichartigen Produkten der Süßwarenindustrie, wie sogenannte Negerküsse oder Dominosteine (Monoprodukte) dienen.

Grundsätzlich lassen sich solche Gegenstände mit Hilfe von mechanischen Einlegeaggregaten, einschließlich entsprechend ausgeführten Zuführsystemen oder aber auch mit Hilfe von Robotern unter Einsatz von visuellen oder optischen Erkennungssystemen zur Robotersteuerung zuführen und einlegen.

Ein Verfahren sowie eine Vorrichtung entsprechend den Oberbegriffen der Ansprüche 1 und 6 sind aus der DE-A-31 30 103 bekannt. Hierbei werden aus den ankommenden Gegenständen auf einem Förderband mit Hilfe von Leitschienen, die je einen Kanal darstellen, Gegenstandsgruppen oder Gegenstandsblöcke gebildet, innerhalb welcher die Gegenstände in vorgewählten Anzahlen von Spalten und Reihen angeordnet sind. Die Bildung der Gegenstandsgruppen oder -blöcke erfolgt mit Hilfe eines Anschlags über dem entsprechenden Transportband oder Förderer. Die Gegenstandsgruppen werden dann einzeln nacheinander auf ein in der Transportrichtung folgendes weiteres Transportband überführt, wobei innerhalb der Reihen ein Abstand zwischen den Gegenständen hergestellt wird. Die Gegenstandsgruppen werden dann einzeln und unter Aufrechterhaltung der Abstände mittels eines weiteren Transportbandes auf Behälterelementen abgelegt.

Die bisher bekannten mechanischen Einlegeanlagen sind unflexibel im Hinblick auf unterschiedliche Packformationen und Packungsinhalte. Darüber hinaus sind die bekannten Zuführeinrichtungen im Hinblick auf eine mechanische Belastung der Gegenstände (Stausysteme mit Überlauf nachteilig.

Der Einsatz von teuren Robotern mit den erforderlichen visuellen oder optischen Erkennungssystemen zur Roboterführung ist häufig wirtschaftlich nicht vertretbar.

Durch die Erfindung soll eine sozusagen intelligente Zuführeinrichtung geschaffen werden, die aufgrund ihrer Flexibilität entweder ohne Roboter auskommt oder bei der, je nach Anwendungsfall, die Anzahl der notwendigen Einlegeaggregate auf ein Minimum reduziert ist. Dabei sind folgende Voraussetzungen zu berücksichtigen:
- Die Gegenstände, insbesondere Produkte der Süßwarenindustrie, kommen meist mehrbahnig auf Transportbändern von vorgeschalteten Produktionsanlagen (Öfen, Überzieh- oder Gießanlagen usw.), wobei die Anordnung zwischen den einzelnen Produktreihen durch betriebsbedingte Vorgänge (Übergabevorgänge oder wechselnde Förderbedingungen) häufig erheblich gestört ist.
- Auch die Produktionsmengen pro Zeiteinheit sind häufig unregelmäßig, beispielsweise durch Störungen bei den vorgeschalteten Maschinen. So können z.B. komplette Reihen von Gegenständen über relativ lange Zeiträume ausfallen, wenn eine von mehreren vorgeschalteten Maschinen eine Störung aufweist.
- Oft sind auch die zu verarbeitenden Gegenstände in ihrer Form oder Größe unregelmäßig und stellen somit für ein nachfolgendes automatisches Verpacken ganz spezielle Anforderungen an die Zuführeinrichtung.
- Darüber hinaus ergeben sich durch Störungen oder Fehlfunktionen bei vorgeschalteten Einrichtungen Beschädigungen oder anderweitige Qualitätsverluste, die nicht akzeptabel sind.
- Mechanische Belastungen der Gegenstände, insbesondere solcher der Süßwarenindustrie, aufgrund von Verteileinrichtungen, Übergabeeinrichtungen, Stauvorrichtungen u.dgl. beeinträchtigen oft die Qualität der verarbeiteten Gegenstände oder können diese so weit zerstören, daß die ganze Einlegevorrichtung stillgelegt werden muß.
- Bekannte Zuführ- und Einlegevorrichtungen konnten beispielsweise etwa 100 bis 150 Gegenstände der Süßwarenindustrie pro Minute verarbeiten, während im Interesse eines wirtschaftlichen Verfahrensablaufs Leistungen von 300 bis 400 Gegenständen pro Minute erreicht werden sollten, zumindest bei relativ regelmäßigen Produkten innerhalb bestimmter Toleranzen.

Insgesamt soll also durch die Erfindung eine flexibel und kostengünstig arbeitende Anlage zum Zuführen und Einlegen von Gegenständen geschaffen werden, mit der möglichst ohne Veränderung oder Austausch von Bauteilen und allenfalls mit Vornahme gewisser Einstellarbeiten untereinander gleichartige Gegenstände, jedoch Gegenstände verschiedener Größen und Formate, verarbeitet werden können.

Das erfindungsgemäße Verfahren ist in Anspruch 1 gekennzeichnet, während sich die erfindungsgemäße Vorrichtung aus Anspruch 6 ergibt. Die jeweiligen Unteransprüche enthalten vorteilhafte Weiterbildungen und Ausgestaltungen der Erfindung.

Kurz gesagt werden erfindungsgemäß die Gegenstände auf einem Förderer mehr oder weniger ungeordnet zugeführt. Mittels einer oder mehrerer Sammelschienen werden die Gegenstände auf dem Förderer in mehrere in Förderrichtung nebeneinanderliegende Bahnen gesammelt. Dadurch wird die gesamte Gegenstandsmenge in Teilmengen aufgeteilt, wobei die jeweiligen Teilmengen auf die Leistung jeweils eines Einlegeaggregates abgestimmt sind. Anschließend werden die Gegenstände aus den einzelnen Bahnen abgezählt und in einen oder mehrere Sammelschächte verteilt, wobei geordnete Gruppen von Gegenständen mit gleicher Gegenstandsanzahl auf dem Förderer gebildet werden. In der Verteileinrichtung bzw. in den Sammelschächten werden die Gegenstandsgruppen angehalten, während der Förderer kontinuierlich weiterläuft. Die Gegenstandsgruppen können somit von dem Einlegeaggregat aufgenommen werden.

Durch die Zählung der in die Gegenstandsgruppen eingeführten Gegenstände und durch einen Vergleich mit der abgenommenen Menge wird eine Umsteuerung betätigt, die überzählige Gegenstände jeweils aus einer Bahn zu einer benachbarten Bahn ableitet, wobei die überzähligen und abgeleiteten Gegenstände aus der einen Bahn in Förderrichtung vor der Stelle des Zählens, Verteilens und der Gruppenbildung in der anderen Bahn in diese eingeführt werden. Die gebildeten Gegenstandsgruppen werden aus den Sammelschächten geordnet aus jeder Bahn aufgenommen und mittels eines Einlegers zu einem Behälter überführt und in diesen eingelegt, wobei der Behälter auf einer separaten Fördervorrichtung transportiert wird, die neben dem Gegenstandsförderer parallel zu diesem angeordnet ist.

Mit Hilfe visueller oder optischer Erkennungssysteme ist hierbei die Möglichkeit gegeben, fehlerhafte Gegenstände aus den einzelnen Bahnen vor der Gruppenbildung auszusondern oder auszuschleusen. Die ausgesonderten oder ausgeschleusten Produkte werden aus dem weiteren Verfahrensablauf herausgefördert, werden also nicht mit verpackt. Damit ist die Möglichkeit einer automatischen Qualitätskontrolle gegeben.

Die Möglichkeit der Umsteuerung des Stroms der Gegenstände von einer Bahn zu einer benachbarten Bahn ist auch dann sinnvoll, wenn an einer solchen Ordnungs- und Einlegevorrichtung eine Störung auftritt, also überhaupt keine Gegenstände mehr abgenommen werden. Sämtliche nachfolgenden Gegenstände können dann mit Hilfe der Umsteuerung automatisch einer benachbarten Bahn zugeführt und dort weiter verarbeitet werden, ohne daß die Gesamtanlage stillgesetzt werden muß.

Damit ist es möglich, Gegenstände beispielsweise auf zwei Bahnen nebeneinander zu verarbeiten und zwei getrennten Einlegeaggregaten zuzuführen, während eine dritte Bahn und ein drittes Einlegeaggregat nur für einen automatischen Stand-by-Betrieb für den Notfall zur Verfügung stehen.

Das gesamte System des Zuführens, Ordnens, Verteilens und Einlegens der Gegenstände kann so ausgeführt werden, daß mechanische Belastungen der Gegenstände auf ein Mindestmaß reduziert werden.

Einzelheiten und Vorteile der Erfindung werden im folgenden anhand der Zeichnung beschrieben.
- Fig. 1: zeigt in Draufsicht schematisch die Gesamtanordnung einer erfindungsgemäßen Vorrichtung mit drei Einlegevorrichtungen;
- Fig. 2: zeigt schematisch in Draufsicht und vergrößert die Zuführung der Gegenstände zu einer Einlegevorrichtung, wobei im Interesse der klaren Darstellung Teile weggelassen sind;
- Fig. 3: ist eine Darstellung ähnlich der Fig. 2, wobei jedoch die Gegenstände nicht auf zwei sondern auf vier Reihen verteilt werden;
- Fig. 4 und Fig. 5: veranschaulichen die Flexibilität des Zuführsystems bei einer Zuführung der Gegenstände in vier Reihen zu einer Einlegevorrichtung und beim Einlegen der dadurch gebildeten Gegenstandsgruppen in Behälter.

Wie insbesondere Fig. 1 zeigt, kommen die zu verarbeitenden Gegenstände oder Artikel A von einer Herstellungsmaschine auf einem Zuführförderer 1 in mehr oder weniger geordneten und ausgerichteten Querreihen R an. Die Gegenstände A werden an einen Beschleunigungsförderer 3 übergeben, durch den die Reihen R in Förderrichtung auseinandergezogen werden. Hiernach gelangen die Reihen R der Gegenstände A auf einen Hauptförderer 5, auf dem sie unter Beschleunigung weiter in Förderrichtung auseinandergezogen werden und auf dem sie mittels dreier Verteil- und Einlegeeinrichtungen I, II und III verarbeitet werden, wie unten im einzelnen beschrieben wird. Anschließend werden die Gegenstände in leere Behälter Bl eingelegt, die auf einer Förderbahn 11.1 ankommen und auf eine weitere, parallel neben dem Hauptförderer 5 verlaufende Förderbahn 11.2 übergeben werden. Neben der Förderbahn 11.2 verläuft parallel eine Füllstrecke 13, auf die die leeren Behälter Bl übergeben werden und auf der sie mit Gegenständen A gefüllt werden, so daß auf der Füllstrecke 13 leere Behälter Bl und gefüllte Behälter Bf laufen. Von der Füllstrecke 13 werden die gefüllten Behälter Bf auf einen Sammelförderer 15 für gefüllte Behälter Bf übergeben. Die Förderbahnen 11.2, 13 und 15 laufen parallel zueinander neben dem Hauptförderer 5 her. Die Übergabe der Behälter B von der einen zur anderen Förderbahn geschieht mittels bekannter Einrichtungen, z.B. Querschiebeeinrichtungen.

Im folgenden wird anhand der Fig. 1 die Verteil- und Einlegeeinrichtung I beschrieben.

Über dem Hauptförderer 5 ist eine Sammelschiene 21.1 angeordnet, an der die Gegenstände oder Artikel A zur Anlage kommen und zu einer Bahn hintereinanderliegender Gegenstände zusammengeführt werden. Die Gegenstände werden im weiteren Verlauf der Verteil-und Einlegeeinrichtung I zugeführt. Die Verteil- und Einlegeeinrichtung I arbeitet unabhängig von den weiteren Verteil- und Einlegeeinrichtungen II und III, so daß unterschiedliche Teilmengen, die den einzelnen Verteil- und Einlegeeinrichtungen zeitweise zugeführt werden, zu keinerlei Störungen des Betriebsablaufes führen.

Am Ende der Sammelschiene 21.1 kann vorzugsweise eine Vorrichtung zur optischen oder visuellen Erkennung 23.1 der Gegenstände angeordnet sein. Hierdurch ist eine Qualitätskontrolle für die ankommenden Gegenstände gegeben. Mittels der Erkennungsvorrichtung 23.1 wird eine in Förderrichtung folgende Aussteuervorrichtung oder Ausschleusvorrichtung 25.1 gesteuert, die beispielsweise eine Blasdüse aufweist, durch die fehlerhafte oder beschädigte Gegenstände seitlich aus der Förderbahn ausgeschleust werden, wie durch Pfeile angedeutet, und zwar auf einen dafür seitlich vorgesehenen Bereich des Hauptförderers 5. Diese ausgesonderten Gegenstände laufen bis zum Ende des Hauptförderers 5 weiter und können dort eingesammelt werden.

Im Anschluß an die bisher beschriebenen Vorrichtungsteile ist eine vorzugsweise gekrümmte oder gebogene Zuführschiene 27.1 vorgesehen, längs welcher die Gegenstände A dicht hintereinander aufgereiht werden. Eine gekrümmte Zuführschiene 27.1 ist besser als eine gerade verlaufende Zuführschiene dafür geeignet, die Artikel A zu den nachfolgend angeordneten Teilaggregaten zu übergeben. Durch entsprechende Ausbildung des Krümmungsradius am Ende der Zuführschiene 27.1 kann auch bei ungleichmäßiger Beschickung ein gleichbleibender Mindestabstand zwischen den abgegebenen Gegenständen A erreicht oder aufrechterhalten werden.

Sofern die von der Zuführschiene 27.1 abgegebenen Gegenstände A nicht von der nachfolgenden Einrichtung aufgenommen werden oder werden können, können diese Gegenstände A durch eine in Förderrichtung hinter der Zuführschiene 27.1 angeordnete Umsteuerungseinrichtung 29.1, die beispielsweise wiederum durch eine Blasdüse gebildet ist, seitlich quer zur Förderrichtung zu einer Ableitschiene 31.1 umgelenkt werden, die die abgeleiteten Gegenstände der nächsten Verteil- und Einlegeeinrichtung II zuführt. Um zu vermeiden, daß dieser Einrichtung dadurch eine zu große oder etwa verdoppelte Gegenstandsmenge zugeführt wird, ist an der Vorrichtung II ebenfalls eine Umsteuereinrichtung 30.2 vorgesehen, beispielsweise wiederum eine Blasdüse, die den ursprünglich für die Einrichtung II vorgesehenen Gegenstandsstrom ganz oder teilweise zu der nachfolgenden Einrichtung III umleitet. Die Ansteuerung der Umsteuereinrichtungen 29.1 und/oder 30.2 bzw. der entsprechenden Blasdüsen erfolgt über eine Wegstreckenmessung, d.h. ein vom Hauptförderer 5 angetriebener Impulsgeber kontrolliert genau die Position der einzelnen Gegenstände A und schafft somit die Voraussetzung für eine entsprechende Ansteuerung der Umsteuereinrichtungen 29.1 und 30.2.

Der Einsatz von Blasdüsen ist für eine Umsteuerung der Gegenstände A vorzuziehen. Hierdurch wird eine schnelle, produktschonende, formunabhängige und preiswerte Einrichtung verwendet.

Die bisher beschriebenen Teile der Verteil- und Einlegeeinrichtung I sind in Fig. 2 vergrößert dargestellt, ebenso wie die nachfolgend zu beschreibenden Teile der Vorrichtung. Nach der Zuführschiene 27.1 gelangen die Gegenstände A bei ordnungsgemäßem Betrieb in den Einlegebereich eines Sammelschachtes 33.1. Dieser ist kammartig mit Trennwänden 33.1a, 33.1b und 33.1c ausgebildet. Hierdurch kann eine zweireihige Gegenstandsformation gebildet werden. Bei Anordnung mehrerer Trennwände können entsprechend mehrreihige Gegenstandsformationen in dem Sammelschacht 33.1 gebildet werden, siehe Fig. 3. Diese Gegenstandsformationen entsprechen dem Packungsinhalt oder Packungsbild der zu füllenden Behälter Bf bzw. bei größeren Behältern jeweils einem Teil des Behälterinhalts.

Innerhalb des kammförmigen Sammelschachts 33.1 werden die Gegenstände A auf Stau gefahren. Durch schräge Anordnung des Sammelschachtes 33.1 gegenüber der Förderrichtung des Hauptförderers 5 wird der Staudruck auf die jeweils ersten Gegenstände A vor einem Anschlag 41.1 reduziert, so daß damit eine Beschädigungsgefahr vermindert wird. Der Anschlag 41.1 bildet praktisch eine Null-Linie für das Aufreihen der Gegenstände. Eine zwiete Null-Linie bilden die seitlichen Trennwände 33.1a, 33.1b und 33.1c, gegen die die Gegenstände aufgrund der schrägen Anordnung anliegen. Somit ergeben sich zwei Null-Linien, die ein genaues Ausrichten der Gegenstände auch bei Größenabweichungen erlauben. Weiterhin erlaubt diese Anordnung die Verarbeitung auch von unterschiedlichen Artikelformen innerhalb bestimmter Grenzen ohne Veränderung des Sammelschachtes.

Der Anschlag 41.1 ist an einer Schwenkachse 43.1 drehbar gelagert. Somit können für den Fall, daß die Gegenstände A nicht aus dem Sammelschacht 33.1 ordnungsgemäß entnommen werden können, diese Gegenstände durch Verschwenken des Anschlages 41.1 aus dem Sammelschacht 33.1 freigegeben und, wie die durch die Aussteuereinrichtung 25.1 ausgeschleusten Gegenstände, auf den seitlichen Bereich des Hauptförderers 5 geführt und an dessen Ende eingesammelt werden.

Am Einlauf des Sammelschachtes 33.1 ist in Förderrichtung hinter der Umsteuereinrichtung 29.1 eine Zähleinrichtung 35.1, z.B. in Form einer Lichtschranke, vorgesehen, die eine Verteileinrichtung 37.1, beispielsweise wiederum in Form einer Blasdüse, derart steuert, daß die Gegenstände A in ihrer Stückzahl genau auf die einzelnen Reihen des Sammelschachts 33.1 verteilt werden, wodurch wiederum unnötiger Staudruck in den einzelnen Reihen vermieden oder reduziert wird.

Zwischen der Umsteuereinrichtung 29.1 und der Zähleinrichtung 35.1 ist vorteilhafterweise eine kurze Führung 36.1 für die Gegenstände A angeordnet, um diese genau in Förderrichtung dem Sammelschacht 33.1 zuzuführen.

Am Sammelschacht 33.1 ist eine weitere Zähleinrichtung 39.1, z.B. eine Lichtschranke, angeordnet, die feststellt, wenn der Sammelschacht 33.1 gefüllt ist. Die Lichtschranke veranlaßt einerseits die Freigabe für das Aufnehmen der Gegenstände durch den zugehörigen Einleger E1, und andererseits wird dadurch die Umsteuereinrichtung 29.1 zum Ableiten weiterer Gegenstände A zu der Ableitschiene 31.1 gesteuert. Dies erfolgt z.B. dann, wenn durch eine Störung die Gegenstände nicht aus dem Sammelschacht 33.1 entnommen wurden.

Der Anschlag 41.1 am Ende des Sammelschachtes 33.1 kann beispielsweise durch pneumatische oder elektronische Mittel automatisch, ggfs. aber auch von Hand verschwenkt werden, um ein Ablaufen der Gegenstände A aus dem Sammelschacht 33.1 im Falle einer Störung zu ermöglichen.

Wie Fig. 1 zeigt, ist dem Sammelschacht 33.1 ein Einleger I zugeordnet, mit dem die Gegenstände A aus dem Sammelschacht 33.1 in einen Behälter B überführt werden. Der Einleger I weist einen seitlich neben den Behälterförderern 11.2, 13 und 15 schwenkbar gelagerten Schwenkarm 61 auf, an dem schwenkbar ein Einlegearm 63 gelagert ist, der an seinem freien Ende eine Gegenstandsaufnahme 65 trägt. Diese wird über den Sammelschacht 33.1 geschwenkt und nimmt aus diesem die dort angesammelten Gegenstände A nach oben heraus, beispielsweise mittels mechanischer oder pneumatischer Greifer. Durch Verschwenken des Schwenkarms 61 und des Einlegearms 63 werden die aus dem Sammelschacht 33.1 entnommenen Gegenstände A über einen leeren Behälter Bl geführt und in diesen eingelegt, indem die Gegenstände von der Gegenstandsaufnahme 65 freigegeben werden. Dabei behalten die Gegenstände in dem gefüllten Behälter Bf die gleiche gegenseitige Zuordnung wie in dem Sammelschacht 33.1. Grundsätzlich können je nach Anwendungsfall alle bekannten Arten von Einlegern, wie mechanisch angetriebene oder servoangetriebene Zweiachs-Aggregate oder aber auch Roboter zum Einsatz kommen.

Um das Einlegen der Gegenstände in die Behälter B zu ermöglichen, sind dem Einleger I an der Füllstrecke 13 geeignete Anschlag- und Zentriereinrichtungen für die zu füllenden, leeren Behälter Bl zugeordnet. Diese Einrichtungen sind in der Zeichnung nicht dargestellt. Die Länge der Füllstrecke 13 bildet gleichzeitig einen Zwischenpuffer für leere Behälter Bl, wie es für die Zuteilung der leeren Behälter Bl von der Förderbahn 11.2 zu der Füllstrecke 13 zweckmäßig oder erforderlich ist. Die Übergabe der gefüllten Behälter Bf von der Füllstrecke 13 auf den Sammelförderer 15 erfolgt wiederum durch Querverschiebung in bekannter Weise. Durch geeignete Anschlag- und Steuereinrichtungen wird jeweils im richtigen Zeitpunkt auf dem Sammelförderer 15 ein Bereich für die Übergabe eines gefüllten Behälters Bf freigehalten.

Die zweite Verteil- und Einlegeeinrichtung II ist im Prinzip in gleicher Weise aufgebaut wie die erste Verteil- und Einlegeeinrichtung I. Die zweite Einrichtung II weist somit zunächst eine Sammelschiene 22.2 und die bereits erwähnte Umsteuereinrichtung 30.2 auf, von der überzählige Gegenstände zu einer Ableitschiene 32.2 abgeleitet werden. Die in der Einrichtung II verbleibenden Gegenstände gelangen längs einer Führung 34.2, zusammen mit ggfs. von der Ableitschiene 31.1 kommenden Gegenständen, zu einer Sammelschiene 21.2, die der Sammelschiene 21.1 der ersten Einrichtung I entspricht. Von hier an ist die Einrichtung II in gleicher Weise ausgebildet wie die Einrichtung I. Sie weist also eine Einrichtung 23.2 zur visuellen oder optischen Erkennung der Gegenstände sowie eine Aussteuereinrichtung 25.2 auf, an die sich eine, vorzugsweise wiederum gekrümmte Zuführschiene 27.2 anschließt. Dieser folgt eine Umsteuereinrichtung 29.2, um für Störfälle Gegenstände A zu einer zweiten Ableitschiene 31.2 ableiten zu können. Für den eigentlichen Gegenstandsstrom folgt dann in der Einrichtung II wieder ein Sammelschacht 33.2, vor dem eine Zähleinrichtung 35.2 und eine Verteileinrichtung 37.2 angeordnet sind. Der Sammelschacht 33.2 ist in gleicher Weise aufgebaut wie der Sammelschacht 33.1. Auch der Einleger II ist in gleicher Weise aufgebaut und arbeitet in gleicher Weise wie der Einleger I.

Fig. 1 zeigt schließlich eine dritte Verteil- und Einlegeeinrichtung III, die analog zu den beiden vorhergehenden Einrichtungen I und II ausgebildet ist. Die Einrichtung III weist daher an ihrem einlaufseitigen Anfang eine Sammelschiene 22.3, eine Umsteuereinrichtung 30.3 für eine Ableitschiene 32.3 sowie eine Führung 34.3 auf. An diese schließt sich die eigentliche Sammelschiene 21.3 an, gefolgt von einer optischen Erkennungseinrichtung 23.3 und einer Aussteuereinrichtung 25.3 sowie von einer, vorzugsweise wiederum gekrümmten Zuführschiene 27.3. Mittels einer Umsteuereinrichtung 29.3 können überzählige Gegenstände zu einer Ableitschiene 31.3 gefördert und am Ende des Hauptförderers 5 eingesammelt werden. Der Hauptgegenstandsstrom gelangt jedoch zu einem Sammelschacht 33.3, dem wieder eine Zähleinrichtung 35.3 und eine Verteileinrichtung 37.3 vorgeordnet sind. Schließlich ist ein Einleger III vorhanden, der in gleicher Weise ausgebildet ist und arbeitet wie die beiden vorhergehenden Einleger I und II.

Die zuvor beschriebene Vorrichtung und deren Verfahrensweise bieten im Vergleich zu bekannten mechanischen Einlegevorrichtungen oder Vorrichtungen mit Robotern im wesentlichen folgende Vorteile:
1. Die Vorrichtung ist flexibel hinsichtlich der Bildung von unterschiedlichen Gegenstandsgruppen.
2. Die Vorrichtung ist flexibel hinsichtlich der Verarbeitung von unterschiedlichen, jedoch untereinander gleichen Gegenständen.
3. Durch die Bereitstellung abgezählter Gegenstands- oder Produktgruppen ist eine hohe Einlegeleistung erreichbar. Dadurch kann die Anzahl der vorzusehenden Einleger I bis III erheblich reduziert werden. Der Einsparungsfaktor kann in der Größenordnung von 2 oder 3, je nach Einsatzfall, liegen. Die Mehrkosten für das hier beschriebene Zuführsystem stehen in keinem Verhältnis zu den Kosten, die durch eine hohe Zahl von Einlegern verursacht werden.
4. Durch die reduzierte Zahl von Einlegern kann der gesamte Platzbedarf für die komplette Einlegevorrichtung größenordnungsmäßig ebenfalls um einen Faktor 2 bis 3, bezogen auf die Länge der Anlage, reduziert werden.
5. Im Gegensatz zu Robotern mit visuellen Erkennungseinrichtungen, bei denen mindestens vier gesteuerte Achsen erforderlich sind, genügen für die Einleger I bis III nach der Erfindung Aggregate, die in zwei Achsrichtungen arbeiten können (mechanisch angetriebene, pneumatisch angetriebene oder servomotorangetriebene Geräte).
6. Auch bei einem denkbaren Einsatz von Robotern, z.B. wenn Teilmengen einer Behälterfüllung eingelegt werden müssen, reduziert sich die erforderliche Anzahl der Roboter, da die Gegenstände dem Roboter bereitgestellt werden und somit der Roboter nur noch die Strecken zwischen dem Aufnahmepunkt und dem jeweiligen Abgabepunkt innerhalb des Behälters zurücklegen muß. Hingegen müssen beim Einsatz von Robotern mit visuellem Erkennungssystem zur Roboterführung und Mehrfachgreifvorrichtung alle Gegenstände zuerst einzeln aufgenommen werden, bevor sie gemeinsam eingelegt werden können.

Im normalen Betrieb der erfindungsgemäßen Vorrichtung arbeiten nur die Verteil-und Einlegeeinrichtungen I und II mit den Einlegern E I und E II. Die dritte Verteil- und Einlegeeinrichtung III mit dem Einleger E III arbeitet nur im Stand-by-Betrieb für überzählige Gegenstände A, die von den beiden vorhergehenden Einrichtungen I und II nicht verarbeitet werden können oder aus diesen abgeleitet werden.

Fig. 3 zeigt eine Vorrichtung, bei der der Sammelschacht 33.1 nicht zwei Reihen, sondern vier Reihen von Gegenständen A aufnimmt. Gleiche Teile sind mit den gleichen Bezugsziffern bezeichnet wie in Fig. 1 und Fig. 2. Hier sind jedoch für die vier Gegenstandsreihen insgesamt fünf Trennwände 33.1a, 33.1b, 33.1c, 33.1d und 33.1e vorgesehen. Außerdem ist zusätzlich zu der Zähleinrichtung 35.1 und der Verteileinrichtung 37.1 jeweils eine zweite Zähleinrichtung 55.1 und eine zweite Verteileinrichtung 57.1 auf der gegenüberliegenden Seite am Einlauf des Sammelschachtes 33.1 vorgesehen. Jede dieser Einrichtungen steuert somit die Gegenstände für zwei der vier Bahnen des Sammelschachtes 33.1. Vor dieser Anordnung sind im Einlaufbereich des Sammelschachtes 33.1 eine weitere Zähleinrichtung 45.1, eine Verteileinrichtung 47.1 und eine V-förmige Führung 49.1 vorgesehen. Mit diesen Bauteilen werden die ankommenden Gegenstände A zunächst auf zwei Bahnen längs der Führungen 38.1 und 40.1 aufgeteilt. Im übrigen entspricht die Vorrichtung nach Fig. 3 der vorstehend in bezug auf Fig. 2 beschriebenen Einrichtung. Die Gegenstände können aus den vier Bahnen des Sammelschachtes 33.1 von Fig. 3 mittels eines Einlegers E I in gleicher Weise entnommen und in Behälter eingelegt werden, wie vorstehend bereits beschrieben.

Schließlich veranschaulichen die Fig. 4 und 5 die Flexibilität des Zuführsystems. Als Beispiel wurde eine vierbahnige Gegenstandszuführung nach Fig. 3 gewählt. Durch unterschiedliche Programmierung und Steuerung der Verteil- und Einlegeeinrichtung können dem Sammelschacht 33.1 und damit dem Einleger E I jeweils Teilmengen eines zu füllenden Behälters Bf zugeführt und für das Einlegen bereitgestellt werden. Die Punkte M 1 bis M 10 bezeichnen jeweils die Mittelpunkte des über dem Sammelschacht 33.1 bzw. über einem Behälter B 1 oder B 2 stehenden Greifers des Einlegers E I.

Hiermit können ohne Umstellarbeiten an der Vorrichtung selbst, lediglich durch Änderung der Programmierung und der Steuerung, unterschiedliche Packformationen erzeugt werden. Als einziges Wechselteil sind hierbei die Greifelemente oder Greifer 65 am Einleger E I auszutauschen.

## Patentansprüche

1. Verfahren zum Zuführen, Ordnen und Verteilen von Gegenständen (A) auf einem Förderer (5) und zum Einlegen der Gegenstände (A) in Behälter (B), mit den Schritten:
- Zuführen der Gegenstände (A) auf dem Förderer (5),
- Sammeln und Aufteilen der ankommenden Gegenstände (A) in Teilmengen etwa entsprechend der Kapazität nachfolgender Entnahme- und Überführungsschritte in einzelnen in Förderrichtung nebeneinanderliegenden Bahnen auf dem Förderer (5),
- Zählen und Verteilen der Gegenstände (A) aus den einzelnen Bahnen zur Bildung geordneter Gruppen mit gleicher Gegenstandsanzahl auf dem Förderer (5),
- Anhalten der Gegenstandsgruppen auf dem kontinuierlich laufenden Förderer (5),
- Entnehmen der Gegenstandsgruppen von dem Förderer (5).
- Überführen der Gegenstandsgruppen in geordneter Form in jeweils einen Behälter (B),
**gekennzeichnet** durch folgende Schritte:
- Ableiten überzähliger Gegenstände aus einer Bahn zu einer benachbarten Bahn an einer Stelle vor der Gruppenbildung in den Bahnen,
- die aus der ersten Bahn abgeleiteten, überzähligen Gegenstände (A) werden auf einer benachbarten zweiten Bahn gesammelt, wo sie mit Gegenständen (A) zusammengeführt werden, die unmittelbar auf der zweiten Bahn ankommen, und
- die zusammengeführten Gegenstände (A) werden auf dieser zweiten Bahn gezählt und zur Gruppenbildung verteilt.

2. Verfahren nach Anspruch 1, dadurch **gekennzeichnet,** daß die Gegenstände (A) dem Förderer (5) in Querreihen (R) zugeführt und die Reihen (R) vor oder während des Zuführens auf den Förderer (5) durch Beschleunigung in Förderrichtung auseinandergezogen werden.

3. Verfahren nach Anspruch 2, dadurch **gekennzeichnet**, daß die Querreihen (R) vor dem Zuführen auf den Förderer (5) mittels eines Beschleunigungsförderers (3) zusätzlich in Förderrichtung auseinandergezogen werden.

4. Verfahren nach Anspruch 1, **gekennzeichnet** durch
- visuelles Erkennen der Gegenstände (A) in den einzelnen Bahnen,
- Aussondern fehlerhafter Gegenstände (A) aus den Bahnen vor dem Zählen und vor der Gruppenbildung.

5. Verfahren nach Anspruch 1, dadurch **gekennzeichnet**, daß eine der Zahl der abgeleiteten, überzähligen Gegenstände (A) entsprechende Zahl von unmittelbar auf der zweiten Bahn ankommenden Gegenständen (A) auf eine weitere benachbarte Bahn abgeleitet wird.

6. Vorrichtung zum Zuführen, Ordnen und Verteilen von Gegenständen (A) auf einem Förderer (5) und zum Einlegen der Gegenstände in Behälter (B), mit folgenden Merkmalen:
- es ist ein Förderer (5) für die Gegenstände (A) vorgesehen,
- über dem Förderer (5) sind in Förderrichtung nebeneinander Sammelschienen (21.1, 21.2, 21.3, 22.2, 22.3) zur Bildung von Gegenstandsbahnen angeordnet.
- in Förderrichtung hinter den Sammelschienen ist für jede Gegenstandsbahn ein Sammelschacht (33.1, 33.2, 33.3) zur Bildung einer geordneten Gruppe von Gegenständen (A) angeordnet,
**gekennzeichnet** durch folgende Merkmale:
- dem Sammelschacht (33.1, 33.2, 33.3) ist eine Zähl- und Verteileinrichtung (35.1, 35.2, 35.3, 37.1, 37.2, 37.3; 45.1, 47.1; 55.1, 57.1) zugeordnet,
- vor der Zähl- und Verteileinrichtung ist eine Umsteuervorrichtung (29.1, 29.2, 29.3, 30.2, 30.3) zum Ableiten überzähliger Gegenstände (A) zu einer benachbarten Bahn vorgesehen, wobei diese Umsteuervorrichtung in Förderrichtung vor der Zähl- und Verteilvorrichtung der benachbarten Bahn angeordnet ist,
- im Bereich des Sammelschachts (33.1, 33.2, 33.3) jeder Bahn ist eine Vorrichtung (65) zum Aufnehmen der Gegenstandsgruppen in geordneter Form aus dem Sammelschacht und zum Einlegen dieser Gegenstandsgruppen in jeweils einen Behälter (Einleger E I, E II, E III) vorgesehen.
- neben dem Gegenstandsförderer (5) ist ein parallel dazu verlaufender Förderer (11.2, 13, 15) für die Behälter (B) angeordnet.

7. Vorrichtung nach Anspruch 6, **dadurch gekennzeichnet**, daß vor der Zähl- und Verteileinrichtung (35.1, 35.2, 35.3, 37.1, 37.2, 37.3) jeder Bahn eine optische Einrichtung (23.1, 23.2, 23.3) zum Erkennen der Gegenstände (A) und eine Aussteuervorrichtung (Ausschleusvorrichtung 25.1, 25.2, 25.3) zum Aussondern fehlerhafter Gegenstände (A) angeordnet ist.

8. Vorrichtung nach Anspruch 6 oder 7, **dadurch gekennzeichnet**, daß zwischen der Aussteuervorrichtung (25.1, 25.2, 25.3) und der Umsteuervorrichtung (29.1, 29.2, 29.3) eine insbesondere gekrümmte Zuführschiene (27.1, 27.2, 27.3) angeordnet ist.

9. Vorrichtung nach einem der Ansprüche 6 bis 8, **dadurch gekennzeichnet**,
- daß für zwei Gegenstandsbahnen zwei Sammelschienen (21.1, 22.2, 21.2), zwei Zuführschienen (27.1, 27.2), zwei Umsteuervorrichtungen (29.1, 29.2, 30.2) und zwei Zähl- und Verteileinrichtungen (35.1, 35.2, 37.1, 37.2) vorgesehen sind,
- daß die Sammelschiene (22.2, 21.2) der zweiten Bahn in zwei Teilsammelschienen (22.2, 21.2) unterteilt ist, von denen die erste (22.2) in Förderrichtung neben der Sammelschiene (21.1) der ersten Bahn und die zweite (21.2) in Förderrichtung hinter der Sammelschiene (21.1) der ersten Bahn liegt,
- daß im Bereich der Umsteuervorrichtung (29.1) der ersten Bahn eine Ableitschiene (31.1) für die von der ersten Bahn zur zweiten Bahn abzuleitenden Gegenstände (A) vorgesehen ist, die zu der zweiten Teilsammelschiene (21.2) führt,
- und daß die Zähl- und Verteileinrichtung (35.2, 37.2) und ggfs. die Zuführschiene (27.2) der zweiten Bahn mit deren Einleger (E II) in Förderrichtung hinter den entsprechenden Vorrichtungen der ersten Bahn angeordnet sind.

10. Vorrichtung nach Anspruch 7, **dadurch gekennzeichnet**, daß in Förderrichtung hinter der zweiten Zähl- und Verteileinrichtung (35.2, 37.2) und dem zweiten Einleger (E II) eine dritte gleichartige Einrichtung (35.3, 37.3, EIII) vorgesehen ist, die im Stand-by-Betrieb arbeitet.

11. Vorrichtung nach einem der Ansprüche 6 bis 10, **dadurch gekennzeichnet**, daß vor der zweiten und/oder vor der dritten Zähl- und Verteileinrichtung (35.2, 35.3, 37.2, 37.3) jeweils eine Aussteuervorrichtung (Ausschleusvorrichtung 25.2, 25.3) vorgesehen ist.

12. Vorrichtung nach einem der Ansprüche 6 bis 10, **dadurch gekennzeichnet**, daß im Anschluß an jede Umsteuervorrichtung (29.1, 29.2, 29.3, 30.2, 30.3) eine Ableitschiene (31.1, 31.2, 31.3, 32.2, 32.3) für die Gegenstände (A) vorgesehen ist.

13. Vorrichtung nach einem der vorhergehenden Vorrichtungsansprüche, **dadurch gekennzeichnet**, daß der Sammelschacht (33.1, 33.2, 33.3) kammartig mit Trennwänden (33.1a bis 33.1e) ausgebildet ist, die unter einem Winkel von etwa 30° bis 45° zur Förderrichtung des Förderers (5) stehen.

14. Vorrichtung nach einem der vorhergehenden Vorrichtungsansprüche, **dadurch gekennzeichnet**, daß die Zähl- und Verteileinrichtung (35.1 ff) und der Sammelschacht (33.1 ff) so ausgebildet sind, daß entsprechend dem Packungsbild eines Behälters (B) vorprogrammierbare, unterschiedliche Mengen von Gegenständen (A) in unterschiedlieher Anordnung (z.B. zweireihig oder vierreihig) aufnehmbar sind und für den zugehörigen Einleger (E I ff) bereitgestellt werden.

15. Vorrichtung nach einem der vorhergehenden Vorrichtungsansprüche, **dadurch gekennzeichnet**, daß ein gemeinsamer durchlaufender Behälterförderer (11.2, 13, 15) für alle Gegenstandseinleger (E I, E II, E III) vorgesehen ist.

16. Vorrichtung nach Anspruch 15, **dadurch gekennzeichnet**, daß der Behälterförderer eine Förderbahn (11.2) für leere Behälter (Bl), eine parallel dazu verlaufende Füllstrecke (13) für die Behälter (B) und einen parallel dazu verlaufenden Sammelförderer (15) für die gefüllten Behälter (Bf) aufweist.

## Claims

1. Method for feeding, arranging and distributing articles (A) on a conveyor (5) and for inserting the articles (A) in receptacles (B), with the steps of
- feeding the articles (A) on the conveyor (5),
- collecting and apportioning the incoming articles (A) into partial quantities roughly corresponding to the capacity of downstream removal and transfer steps in individual lanes located juxtaposed on the conveyor (5) in the direction of conveyance,
- counting and distributing the articles (A) from the individual lanes to form regular groups having equal numbers of articles on the conveyor (5),
- halting the groups of articles on the continuously running conveyor (5),
- removing the groups of articles from the conveyor (5),
- transferring the groups of articles in a regular formation into one receptacle (B) each,
**characterized by** the following steps:
- diverting excess articles from one lane to a neighbouring lane at a position before forming the groups in the lanes,
- the excess articles (A) diverted from the first lane are collected on a neighbouring second lane, where they are merged with articles (A) incoming directly on the second lane, and
- the merged articles (A) are counted on the second lane and distributed for forming groups.

2. Method as set forth in claim 1, **characterized in that** the articles (A) are fed to the conveyor (5) in cross rows (R) and that the rows (R) prior to or during feeding to the conveyor (5) are elongated in the direction of conveyance by acceleration.

3. Method as set forth in claim 2, **characterized in that** the cross rows (R) prior to being fed to the conveyor (5) are additionally elongated in the direction of conveyance by means of an acceleration conveyor (3).

4. Method as set forth in claim 1, **characterized by**
- visual identification of the articles (A) in the individual lanes,
- rejection of defective articles (A) from the lanes prior to counting and grouping.

5. Method as set forth in claim 1, **characterized in that** a number of articles incoming directly on the second lane corresponding to the number of diverted excess articles (A) is diverted on to a further neighbouring lane.

6. Device for feeding, arranging and distributing articles (A) on a conveyor (5) and for inserting the articles into receptacles (B), with the following features:
- a conveyor (5) is provided for the articles (A),
- above the conveyor (5) gathering rails (21.1, 21.2, 21.3, 22.2, 22.3) for forming lanes of articles are arranged in juxtaposition in the direction of conveyance,
- in the direction of conveyance downstream of the gathering rails for each lane of the articles a gathering chute (33.1, 33.2, 33.3) for forming a regular group of articles (1) is arranged,
**characterized by the following features:**
- the gathering chute (33.1, 33.2, 33.3) is associated with a counting and distributing means (35.1, 35..2, 35.3, 37.1, 37.2, 37.3; 45.1, 47.1; 55.1, 57.1),
- upstream of the counting and distributing means a control means (29.1, 29.2, 29.3, 30.2, 30.3) is provided for diverting excess articles (A) to a neighbouring lane, the control means being arranged in the direction of conveyance upstream of the counting and distributing means of said neighbouring lane,
- in the region of the gathering chute (33.1, 33.2, 33.3) of each lane a means (65) for receiving the groups of articles in regular formation from the gathering chute and for inserting these groups of articles into one receptacle each (inserter E I, E II, E III) is provided,
- alongside the article conveyor (5) a conveyor (11.2, 13, 15) for the receptacles (B) is arranged running parallel thereto.

7. Device as set forth in claim 6, **characterized in that** upstream of the counting and distributing means (35.1, 35.2, 35.3, 37.1, 37.2, 37.3) of each lane an optical means (23.1, 23,2, 23.3) for identifying the articles (A) and a selecting means (means for outward transfer 25.1, 25.2, 25.3) for rejecting defective articles (A) is arranged.

8. Device as set forth in claim 6 or 7, **characterized in that** between the selecting means (25.1, 25.1, 25.3) and the control means (29.1, 29.2, 29.3) a - particularly curved - feeder rail (27.1, 27.2, 27.3) is arranged.

9. Device as set forth in one of the claims 6 to 8, **characterized in that**
- for two lanes of articles two gathering rails (21.1, 22.2, 21.2), two feeder rails (27.1, 27.2), two control means (29.1, 29.2, 30.2) and two counting and distributing means (35.1, 35.2, 37.1, 37.2) are provided,
- the gathering rail (22.2, 21.2) of the second lane is divided into two partial gathering rails (22.2, 21.2), of which the first one (22.2) is located in the direction of conveyance alongside the gathering rail (21.1) of the first lane and the second one (21.2) is located in the direction of conveyance downstream of the gathering rail (21.1) of the first lane,
- in the region of the control means (29.1 of the first lane a diverter rail (31.1) for the articles (A) to be diverted from the first lane to the second lane is provided, which leads to the second partial gathering (21.2) rail,
- and the counting and distributing means (35.2, 37.2) and, where provided, the feeder rail (27.2) of the second lane together with their inserter (E II) are located in the direction of conveyance downstream of the corresponding means of the first lane.

10. Device as set forth in claim 7, **characterized in that** in the direction of conveyance downstream of the second counting and distributing means (35.2, 37.2) and the second inserter (E II) a third such means (35.3, 37.3, E III) of the same kind is provided which operates in the standby mode.

11. Device as set forth in one of the claims 6 to 10, **characterized in that** upstream of each of the second and/or the third counting and distributing means (35.2, 35.3, 37.2, 37.3) a selecting means (means for outward transfer 25.2, 25.3) is provided.

12. Device as set forth in one of the claims 6 to 10, **characterized in that** subsequent to each control means (29.1, 29.3, 29.3, 30.2, 30.3) a diverter rail (31.1, 31.2, 31.3, 32.2, 32.3) for the articles (A) is provided.

13. Device as set forth in one of the preceding device claims, **characterized in that** the gathering chute (33.1, 33.2, 33.3) is formed comb-shaped with partitions (33.1a to 33.1e) located at an angle of approximately 30° to 45° to the direction of conveyance of the conveyor (5).

14. Device as set forth in one of the preceding device claims, **characterized in that** the counting and distributing means (35.1 ff) and the gathering chute (33.1 ff) are configured such that, in keeping with the packing pattern of a receptacle (B), preprogrammable, differing quantities of the articles (A) are receivable in differing arrangements (e.g. two-row or four-row) and held in readiness for the corresponding inserter (E I ff).

15. Device as set forth in one of the preceding device claims, **characterized in that** a common through-running receptacle conveyor (11.2, 13, 15) is provided for all article inserters (E I, E II, E III).

16. Device as set forth in claim 15, **characterized in that** the receptacle conveyor has a conveyor path (11.2) for empty receptacles (B l), a filler section (13) running parallel thereto for the receptacles (B) and a gathering conveyor (15) running parallel thereto for the filled receptacles ( B f).

## Revendications

1. Procédé d'amenée, de classement et de distribution pour articles (A) sur un transporteur (5) et pour insérer les articles (A) dans des récipients (B), comportant les étapes :
- amener des articles (A) sur le transporteur (5),
- rassembler et répartir les articles (A) arrivant en quantités partielles correspondant approximativement à la capacité des étapes de prélèvement et de transfert successives en bandes séparées juxtaposées en direction du transport sur le transporteur (5),
- compter et distribuer les articles (A) à partir des diverses bandes pour former des groupes ordonnés comportant un nombre identique d'articles sur le transporteur (5),
- arrêter les groupes d'articles sur le transporteur (5) fonctionnant en continu,
- prélever les groupes d'articles du transporteur (5),
- transférer les groupes d'articles en forme ordonnée, chacun dans son récipient (B),
**caractérisé** par les étapes suivantes :
- dériver des articles surnuméraires d'une bande vers une bande voisine à un endroit en amont de la formation des groupes dans les bandes,
- les articles (A) surnuméraires dérivés de la première bande sont rassemblés sur une seconde bande voisine sur laquelle il sont réunis avec des articles (A) qui arrivent directement sur la seconde bande, et
- les articles (A) réunis sont comptés sur cette seconde bande et distribués pour former des groupes.

2. Procédé selon la revendication 1, caractérisé en ce que les articles (A) sont amenés en rangées transversales (R) sur le transporteur (5) et que les rangées (R) sont étirées avant ou pendant l'amenée sur le transporteur (5) par une accélération en direction du transport.

3. Procédé selon la revendication 2, caractérisé en ce que les rangées transversales (R) sont en plus étirées en direction du transport avant d'être amenées sur le transporteur (5) moyennant un transporteur accéléré (3).

4. Procédé selon la revendication 1, caractérisé par
- la reconnaissance visuelle des articles (A) dans les différentes bandes,
- l'élimination d'articles (A) défectueux des bandes avant le comptage et avant la formation des groupes.

5. Procédé selon la revendication 1, caractérisé en ce qu'un nombre d'articles (A) arrivant directement sur la seconde bande correspondant au nombre d'articles (A) surnuméraires dérivés est dérivé sur une autre bande voisine.

6. Appareil d'amenée, de classement et de distribution pour articles (A) sur un transporteur (5) et pour insérer les articles dans des récipients (B) présentant les caractéristiques suivantes :
- un transporteur (5) pour les articles (A) est prévu,
- au-dessus du transporteur (5) des rails de rassemblement (21.1., 21.2, 21.3 22.2, 22.3) sont disposés en juxtaposition en direction du transport pour former des bandes d'articles,
- en direction du transport en aval des rails de rassemblement un puits de rassemblement (33.1, 33.2, 33.3) est disposé pour chaque bande d'articles pour former un groupe ordonné d'articles (A),
caractérisé par les caractéristiques suivantes :
- le puits de rassemblement (33.1, 33.2, 33.3) est associé à un dispositif de comptage et de distribution (35.1, 35.2, 35.3, 37.1, 37.2, 37.3; 45.1, 47.1; 55.1, 57.1),
- en amont du dispositif de comptage et de distribution, un dispositif de déviation (29.1, 29.2, 29.3, 30.2, 30.3) est prévu pour dériver des articles (A) surnuméraires vers une bande voisine, ledit dispositif de déviation étant disposé en direction du transport en amont du dispositif de comptage et de distribution de la bande voisine.
- dans la zone du puits de rassemblement (33.1, 33.2, 33.3) de chaque bande un dispositif (65) est prévu pour recevoir les groupes d'articles en forme ordonnée à partir du puits de rassemblement et pour l'insertion de ces groupes d'articles, chacun dans un récipient (dispositif d'insertion E I, E II, E III),
- à côté du transporteur d'articles (5) un transporteur (11.2, 13, 15) s'étendant en parallèle à celui-ci est prévu pour les récipients (B).

7. Appareil selon la revendication 6, caractérisé en ce qu'en amont de chaque dispositif de comptage et de distribution (35.1, 35.2, 35.3, 37.1, 37.2, 37.3) de chaque bande un dispositif optique (23.1, 23.2 23.3) pour reconnaître les articles (A) et un dispositif d'écartement (dispositif d'éclusage 25.1, 25.2, 25.3) pour éliminer les articles (A) défectueux est disposé.

8. Appareil selon les revendications 6 ou 7, caractérisé en ce qu'entre le dispositif d'écartement (25.1, 25.2, 25.3) et le dispositif de déviation (29.1, 29.2, 29.3) est disposé un rail d'amenée (27.1, 27.2, 27.3), notamment courbé.

9. Appareil selon l'une quelconque des revendications 6 à 8, caractérisé en ce
- que pour deux bandes d'articles, deux rails de rassemblement (21.1, 22.2, 21.2), deux rails d'amenée (27.1, 27.2), deux dispositifs de déviation (29.1, 29.2, 30.2) et deux dispositifs de comptage et de distribution (35.1, 35.2, 37.1, 37.2) sont prévus,
- que le rail de rassemblement (22.2, 21.2) de la seconde bande est subdivisé en deux rails de rassemblement partiels (22.2, 21.2) dont le premier (22.2) est situé en direction du transport à côté du rail de rassemblement (21.1) de la première bande et le second (21.2) en direction du transport en aval du rail de rassemblement (21.1) de la première bande.
- que dans la zone du dispositif de déviation (29.1) de la première bande un rail de dérivation (31.1) pour les articles (A) à dériver de la première bande à la seconde bande est prévu, qui mène au second rail de rassemblement partiel (21.2),
- et que le dispositif de comptage et de distribution (35.2, 37.2) et, le cas échéant, le rail d'amenée (27.2) de la seconde bande avec les dispositifs d'insertion de celle-ci (E II) sont disposés en direction du transport en aval des dispositifs correspondants de la première bande.

10. Appareil selon la revendication 7, caractérisé en ce qu'en direction du transport en aval du second dispositif de comptage et de distribution (35.2, 37.2) et du second dispositif d'insertion (E II) un troisième dispositif de ce genre (35.3., 37.3, EIII) est prévu qui fonctionne en stand-by.

11. Appareil selon l'une quelconque des revendications 6 à 10, caractérisé en ce qu'en amont de chacun des second et/ou troisième dispositifs de comptage et de distribution (35.2, 35.3, 37.2, 37.3) un dispositif d'écartement (dispositif d'éclusage 25.2, 25.3) est prévu.

12. Appareil selon l'une quelconque des revendications 6 à 10, caractérisé en ce qu'en aval de chaque dispositif de déviation (29.1, 29.2, 29.3, 30.2, 30.3) un rail de dérivation (31.1, 31.2, 31.3, 32.2, 32.3) pour les articles (A) est prévu.

13. Appareil selon l'une quelconque des revendications d'appareil précédentes, caractérisé en ce que le puits de rassemblement (33.1, 33.2, 33.3) est formé à la manière d'un peigne comportant des parois de séparation (33.1a à 33.1e) qui sont disposées en un angle d'environ 30° à 45° par rapport à la direction de transport du transporteur (5).

14. Appareil selon l'une quelconque des revendications d'appareil précédentes, caractérisé en ce que le dispositif de comptage et de distribution (35.1 et suivants) et le puits de rassemblement (33.1 et suivants) sont formés de manière à ce qu'en correspondance avec l'image d'emballage d'un récipient (B) des articles (A) en quantités diverses préprogrammées peuvent être reçus en dispositions diverses (par exemple en rangées doubles ou rangées quadruples) et sont préparés pour le dispositif d'insertion associé (E I et suivants).

15. Appareil selon l'une quelconque des revendications d'appareil précédentes, caractérisé en ce qu'un transporteur de récipients commun traversant (11.2, 13, 15) est prévu pour tous les dispositifs d'insertion des articles (E I, E II, E III).

16. Appareil selon la revendication 15, caractérisé en ce que le transporteur de récipients présente une bande transporteuse (11.2) pour des récipients vides (B1), un trajet de remplissage (13) s'étendant en parallèle à celle-ci pour les récipients (B) et un transporteur de rassemblement (15) s'étendant en parallèle à ce dernier pour les récipients remplis (Bf).
